# EUROPÄISCHE PATENTSCHRIFT

(11) **EP 0 163 866 B1**
(45) Veröffentlichungstag und Bekanntmachung des Hinweises auf die Patenterteilung: **10.06.1987**
(21) Anmeldenummer: 85104450.3
(22) Anmeldetag: 12.04.1985
(51) Int. Cl.: F27D 1/02, F27D 1/00, F27D 1/04, F27D 1/14

(54) **Decken- und Wandkonstruktion**
Ceiling and wall construction
Construction de plafond et de mur

(30) Priorität: 16.05.1984 DE 3418195
(43) Veröffentlichungstag der Anmeldung: 11.12.1985
(73) Patentinhaber: KRUPP POLYSIUS AG, 59269 Beckum (DE)
(72) Erfinder: Ermer, Bodo, D-4401 Sendenhorst (DE); Mischorr, Dieter, D-4720 Beckum (DE)
(74) Vertreter: Tetzner, Volkmar, Dr.-Ing. Dr. jur.

## Beschreibung

Die Erfindung betrifft eine Decken- und Wandkonstruktion zur gasdichten Auskleidung eines hohen Temperaturen ausgesetzten Raumes, gemäß dem Oberbegriff des Anspruches 1.

Decken- und Wandkonstruktionen der vorausgesetzten Art werden insbesondere für Wärmetauschereinrichtungen, z.B. Vorwärmer, Öfen und Kühler von Wärmebehandlungsvorrichtungen und -anlagen, ferner für Feuerungsräume sowie für Leitungen und dergleichen verwendet, um deren Räume gasdicht auszukleiden, die relativ hohen und gegebenenfalls sich Temperaturen ausgesetzt sind. Aus der Praxis ist eine Reihe von sehr verschieden ausgeführten Decken- und Wandkonstruktionen für die genannten Räume bekannt.

Bei einer solchen aus der Praxis bekannten Ausführungsform der eingangs vorausgesetzten Art werden von parallel und mit Abstand zueinander verlaufenden Halterungsschienen zu dichten Reihen aneinander angeordnete Lagersteine getragen, wobei zwischen je zwei einander benachbarten Lagersteinreihen ein Zwischenraum gebildet ist, der von sog. Mittelsteinen ausgefüllt ist, die ebenfalls zu Reihen aneinandergeordnet und dichtend in den genannten Zwischenraum eingesetzt sind. Diese Mittelsteine und die sie abstützenden, in benachbarten Reihen angeordneten Lagersteine besitzen an ihren einander zugewandten Seitenflächen genau aneinander angepaßte Tragflächenprofilierungen wobei die Mittelsteine in der zwischen den zugehörigen Lagersteinen verlaufenden Querrichtung einen zum Innern des auszukleidenden Raumes verjüngten Querschnitt besitzen. Die beiden anderen, jeweils benachbarten Mittelsteinen zugewandten Seitenflächen jedes Mittelsteines verlaufen dagegen etwa senkrecht und parallel zueinander, wobei sie jedoch Nut- und Federausbildungen aufweisen, so daß jeweils einander benachbarte Mittelsteine ineinandergreifen. Es ist nun aus verschiedensten Gründen immer wieder erforderlich, beschädigte oder zerstörte Steine durch neue zu ersetzen. Ein solches Auswechseln von Steinen ist bei der zuvor geschilderten bekannten Konstruktion jedoch nur möglich, wenn ganze Steingruppen der Decken- und Wandkonstruktion herausgenommen werden, was jedoch nicht ohne die Beschädigung oder Zerstörung weiterer Steine möglich ist.

Eine etwas andere Ausführungsform einer Deckenkonstruktion ist in FR-A 15 99 945 offenbart. In diesem Falle werden die Lagersteine nicht direkt von Halterungsschienen getragen, sondern von zusätzlich vorgesehenen Klammern, die ihrerseits an den Halterungsschienen hängen. Von den Tragflächenprofilierungen je zwei einander benachbarter Lagersteinreihen werden hier im wesentlichen quaderförmige Mittelblöcke getragen, die offensichtlich an Ort und Stelle aus einer feuerfesten Gießmasse hergestellt werden sollen. Die gleichförmig miteinander abstützenden Profilierungen ausgebildeten Mittelblöcke bilden zwischen sich Dehnfugen, in die während der Herstellung der Deckenkonstruktion dünne, abbrennbare Schalungselemente eingesetzt werden. Wenn bei dieser bekannten Deckenkonstruktion beispielsweise ein beschädigter Mittelblock ausgewechselt werden muß, dann muß zwangsläufig auch zumindest der größte Teil der zugehörigen Mittelblockreihe entfernt werden, wodurch ein erheblicher Aufwand entsteht.

Letzteres soll zwar bei der einen Ausführungsform gemäß FR-A- 22 47 937 vermieden werden. In diesem Falle geht es jedoch in der Hauptsache um eine Wandauskleidung mit feuerfesten Steinen bzw. Platten. Dabei werden in der bevorzugten einen Ausführungsart sogenannte feste Elemente in zwei unterschiedlichen Ausführungen mit Hilfe von Pratzen und Bolzen an der zu verkleidenden Wand in parallelen Reihen befestigt, während zwischen je zwei Reihen sogenannte nicht-feste Elemente ebenfalls in zwei unterschiedlichen Ausführungen angeordnet und mit Hilfe der zuerst genannten festen Elemente an der zu verkleidenden Wand gehalten werden. Sowohl die beiden Ausführungsarten der festen Elemente als auch die beiden Ausführungsarten der nicht-festen Elemente sind etwa quaderförmig und mit umlaufenden Randprofilierungen ausgebildet, wobei einander gegenüberliegende Profilierungen zwecks gegenseitiger Abstützung der Elemente ineinandergreifen. Wenn bei dieser bekannten Wandkonstruktion beispielsweise ein Mittelstein (egal welcher Ausführungsart) ausgewechselt werden muß, dann ist es auch erforderlich, zumindest eines der festen Elemente von der Wand loszuschrauben, um den auszuwechselnden Mittelstein freigeben zu können. Diese Art der Befestigung ist also immer noch relativ arbeitsaufwendig.

Der Erfindung liegt daher die Aufgabe zugrunde, eine Decken- und Wandkonstruktion der im Oberbegriff des Anspruches 1 vorausgesetzten Art zu schaffen, die ein einfaches und rasches Auswechseln einzelner Steine gestattet, ohne daß dazu weitere Steine beschädigt werden.

Diese Aufgabe wird erfindungsgemäß durch die im Kennzeichen des Anspruches 1 angegebenen Merkmale gelöst.

Nach der vorliegenden Erfindung werden in den zwischen zwei benachbarten Lagersteinreihen vorhandenen Zwischenraum nicht nur die Mittelsteine, sondern zusätzlich auch noch zwischen je zwei einander benachbarten Mittelsteinen Tragsteine gasdicht eingesetzt. Diese Tragsteine sind dabei so geformt und profiliert, daß sie zum einen in der gleichen Weise wie die Mittelsteine von den entsprechenden Lagersteinen aufgenommen und getragen werden können, während sie zum andern ihrerseits an den den Mittelsteinen zugewandten Seitenflächen so profiliert sind, daß die Mittelsteine sowohl in die Zwischenräume zwischen benachbarten Lagersteinreihen als auch in die Zwischenräume benachbarter Tragsteine genau passend aufgenommen werden können. Aufgrund dieser Ausbildung sowie aufgrund der Pyramidenstumpfform der Mittelsteine ist es somit auf einfache Weise möglich, eine Decken-oder Wandkonstruktion gewissermaßen baukastenmäßig so herzustellen, daß auf den Halterungsschienen zunächst die Lagersteine aufgereiht werden, in die genannten Zwischenräume zweier benachbarter Lagersteinreihen die Tragsteine mit entsprechenden Abständen von der Außenseite des auszukleidenden Raumes her eingesetzt werden und daß danach in die gebildeten Zwischenräume zwischen den Lagersteinreihen und benachbarten Tragsteinen die Mittelsteine ebenfalls von der Außenseite des auszukleidenden Raumes her genau passend eingesetzt werden. Das Herausnehmen (zum Auswechseln eines beschädigten Steines) geschieht in umgekehrter Reihenfolge ebenfalls in äußerst einfacher Weise, so daß ein beliebiger Stein ohne Zerstörung anderer Steine einzeln ausgewechselt werden kann. Aufgrund der einander angepaßten Profilierungen der Seitenflächen aller Steine ergibt sich eine vollkommen gasdichte Auskleidung des entsprechenden Raumes.

Die Erfindung sei im folgenden anhand eines in der Zeichnung veranschaulichten Ausführungsbeispieles näher beschrieben. In der sehr schematisch gehaltenen Zeichnung zeigen
Fig.1 eine Teil-Längsschnittansicht durch einen mit der erfindungsgemäßen Konstruktion (als Deckenkonstruktion) ausgekleideten Raumes;
Fig.2 eine Teil-Aufsicht auf die Deckenkonstruktion gemäß Fig.1;
Fig.3 eine Teil-Querschnittsansicht entlang der Linie 111-111 in Fig.1;
Fig.4 eine Querschnittsansicht entlang der Linie IV-IV in Fig.1;
Fig.5a, 5b und 5c Vorderansicht, Seitenansicht und Grundriß eines Mittelsteines;
Fig.6a, 6b und 6c Vorderansicht, Seitenansicht und Grundriß eines Tragsteines.

Bevor auf die Einzelheiten des in der Zeichnung veranschaulichten Ausführungsbeispieles der Decken- und Wandkonstruktion eingegangen wird, sei betont, daß die veranschaulichte Ausführungsform sich lediglich auf eine Hängedecke für einen Wärmetauscherraum, insbesondere für ein Kühlergehäuse bezieht, daß jedoch in gleicher Weise auch andere Wärmetauscherräume, Feuerräume, Kanäle, Leitungen und dergleichen gasdicht ausgekleidet werden können.

Die in Fig. 1 im Teil-Längsschnitt dargestellte Hängedecke 1 ist dem Gehäuse eines Kühlers zugeordnet, beispielsweise eines Rostkühlers oder dergleichen für gebranntes Gut, dessen Kühlraum 2 durch diese Hängedecke 1 gasdicht ausgekleidet ist.

Die Hängedecke 1 ist aus parallel und mit Abstand zueinander verlaufenden Halterungsschienen 3, davon getragenen Lagersteinen 4, die zu dichten Reihen 5a, 5b auf den Halterungsschienen 3 angeordnet sind, sowie aus zwischen den Lagersteinreihen 5a, 5b eingepaßten Tragsteinen 6 und Mittelsteinen 7 zu einer Einheit zusammengesetzt.

Die Halterungsschienen 3, die mit ihren oberen Enden an einem nur angedeuteten äußeren Gehäuseaufbau befestigt sein bzw. werden können, sind hängend angeordnet und in ihren mit den Lagersteinen 4 in Eingriff stehenden unteren Endabschnitten - wie in Fig. 1 gezeigt - T-förmig mit zwei Seitenflanschen 8a und 8b ausgebildet.

In Fig. 1 ist auch zu erkennen, daß die Lagersteine 4 an ihren den Mittelsteinen 7 bzw. Tragsteinen 6 entgegengesetzten Seitenflächen je eine nach außen, hin offene Aussparung 9 aufweisen, die sich über die ganze Länge der Lagersteine 4 erstrecken und in die der zugehörige Seitenflansch 8a bzw. 8b der entsprechenden Halterungsschiene 3 so weit eingreift, daß die Lagersteine 4 zuverlässig auf diesen Seitenflanschen 8a, 8b gehaltert sind, wobei jedoch die unterhalb dieser Seitenflansche 8a, 8b liegenden, einander zugewandten Seitenflächenbereiche der auf einer Halterungsschiene 3 angeordneten Lagersteine beider Lagersteinreihen 5a, und 5b gasdicht aneinanderliegen (vgl. Fig. 1).

Die Lagersteine 4 jeder Lagersteinreihe 5a, 5b weisen ferner an ihren einander zugewandten Seitenflächen ineinandergreifende Nut- und Federausbildungen auf, wie es in Fig. 3 veranschaulicht ist, so daß die in einer Reihe 5a, 5b angeordneten Lagersteine 4 auch in einer Richtung parallel zur Halterungsschiene 3 zuverlässig und gasdicht aneinandergesetzt sind.

Im Bereich zwischen je zwei einander benachbarten Halterungsschienen 3 bilden die dort gehalterten, parallel und mit Abstand voneinander angeordneten. Lagersteinreihen 5a und 5b einen Zwischenraum 11, in den - wie oben erwähnt - die Tragsteine 6 und Mittelsteine 7 eingepaßt sind. Zur Aufnahme dieser Trag- und Mittelsteine 6, 7 weisen die Lagersteine 4 an ihrer dem Zwischenraum 11 zugewandten (also den Halterungsschienen 3 abgewandten) Seitenfläche jeweils eine Tragflächenprofilierung 12 auf, die im dargestellten Ausführungsbeispiel schräg nach unten (zum Kühlraum 2 hin) derart verläuft, daß jeder Lagerstein 4 eine nach unten zunehmende Querschnittsform besitzt (vgl. Fig. 1

Die im Grundriß rechteckigen, vorzugsweise quadratischen Mittelsteine 7 (Fig. 2 und 5c) besitzen an zwei einander gegenüberliegenden Seitenflächen 7a und 7b eine mit der Tragflächenprofilierung 12 der Lagersteine 4 zusammenpassende Gegenprofilierung und in dieser Querrichtung eine Querabmessung, die genau dem Zwischenraum 11 zwischen einander benachbarten Lagersteinreihen 5a und 5b entspricht. Auf diese Weise sind die sich im Querschnitt in Richtung auf das Innere des auszukleidenden Kühlraumes 2 verjüngenden Mittelsteine genau passend und gasdicht zwischen zwei einander benachbarten Lagersteinreihen 5a, 5b eingepaßt.

Jeder Mittelstein 7 weist jedoch an seinen rechtwinklig zu den Seitenflächen 7a und 7b verlaufenden beiden anderen Seitenflächen 7c und 7d eine zweite Gegenprofilierung auf, die vorzugsweise die gleiche Proilform wie die erste Gegenprofilierung an den Seitenflächen 7a, 7b aufweisen kann, so daß jeder Mittelstein die Form eines geraden Pyramidenstumpfes mit quadratischen Grundflächen besitzt, von denen die kleine Grundfläche 7f in das Innere des Kühlraumes 2 weist.

Auch die ebenfalls in den Zwischenraum 11 eingepaßten und zwischen je zwei einander benachbarten Mittelsteinen 7 eingepaßten Tragsteine 6 weisen an ihren den Lagersteinen 4 zugewandten ersten Seitenflächen 6a und 6b eine der Tragflächenprofilierung 12 dieser Tragsteine 4 angepaßte Seitenprofilierung auf. An ihren den Mittelsteinen 7 zugewandten zweiten Seitenflächen 6c und 6d weisen die Tragsteine 6 dagegen eine den zweiten Gegenprofilierungen der Mittelsteine 7 angepaßte Tragflächenprofilierung auf, die damit im vorliegenden Ausführungsbeispiel die gleiche Profilform wie die Tragflächenprofilierung 12 der Lagersteine 4 besitzt. Die Figuren 6a bis 6c zeigen die Formgebung der Tragsteine 6, wonach nämlich der Querschnitt jedes Tragsteines 6 sich in der zwischen den Lagersteinen 4, also zwischen seinen Seitenflächen 6a und 6b, verlaufenden Querschnittsrichtung zum Innern des zu verkleidenden Kühlraumes 2 hin verjüngt, während der Tragsteinquerschnitt sich in der zwischen den Mittelsteinen 7, also zwischen seinen Seitenflächen 6c und 6d, verlaufenden Querschnittsrichtung nach der Außenseite des Kühlraumes 2 hin, also entgegengesetzt, verjüngt. Durch diese Querschnittsformen können die Tragsteine 6 in gleicher Weise wie die Mittelsteine 7 im Zwischenraum 11 zwischen den Lagersteinen 4 passend und gasdicht aufgenommen und gehaltert werden, während sie gleichzeitig ihrerseits mit ihrer Tragflächenprofilierung an den Seitenflächen 6c und 6d eine zuverlässige und gasdichte Abstützung für die entsprechenden Mittelsteine bilden (vgl. insbesondere Fig.1, 2 und 4).

Den Zeichnungsfiguren 1, 3 und 4 ist ferner deutlich zu entnehmen, daß die Lagersteine 4, die Tragsteine 6 und die Mittelsteine 7 alle dieselbe Höhe H aufweisen. Ferner ist es für eine zuverlässige Halterung und gasdichte Zusammenordnung der Steine von Vorteil, wenn alle Steine 4, 6, 7 zumindest im mittleren Höhenbereich sowie auf derselben Höhe liegend aufeinander abgestimmte horizontale Tragflächen 13 innerhalb ihrer Profilierungen besitzen.

Im zusammengesetzten Zustand sind die Lagersteine 4, die Tragsteine 6 und die Mittelsteine 7 mit ihren dem Innern des Kühlraumes 2 zugewandten Innenseiten bündig zueinander angeordnet.

Bei der in der Zeichnung veranschaulichten und oben beschriebenen Ausführung der Hängedecke geschieht das Zusammenbauen der Deckenkonstruktion auf einfache Weise wie folgt: Auf die Seitenflansche 8a, 8b der parallel und mit den erforderlichen Abständen zueinander angebrachten Halterungsschienen werden zunächst die Lagersteine 4 zu dichten Reihen 5a, 5b angeordnet (gewissermaßen aufgefädelt), wie es aus den Fig.1, 2 und 3 ersichtlich ist. Danach werden in die Zwischenräume 11 die Tragsteine 6 und anschließend die Mittelsteine 7 von oben her eingesetzt, so daß sich die zuverlässig tragende und gasdicht abdichtende Hängedecke ergibt.

Daß durch die erfindungsgemäße Konstruktion auch anders gestaltete Räume als der veranschaulichte Kühlraum 2 gasdicht ausgekleidet werden können, ist bereits weiter oben zum Ausdruck gebracht worden. Des weiteren sei betont, daß die anhand einer Hängedecke beschriebene Konstruktion selbstverständlich nicht nur als reine Deckenkonstruktion, sondern in gleichartiger Weise auch als Wandkonstruktion Verwendung finden kann und daß darüber hinaus selbstverständlich die Decke nicht im wesentlichen horizontal, sondern auch gewölbt oder schräg verlaufen kann.

## Patentansprüche

1. Decken- und Wandkonstruktion zur gasdichten Auskleidung eines hohen Temperaturen ausgesetzten Raumes, enthaltend parallel und mit Abstand zueinander verlaufende Halterungsschienen (3), von diesen Halterungsschienen getragene Lagersteine (4), die parallele und mit Abstand voneinander angeordnete Lagersteinreihen bilden und die an ihrer den Halterungsschienen abgewandten Seitenfläche eine Tragflächenprofilierung (12) aufweisen, sowie im Grundriß rechteckige Mittelsteine (7), die an zwei einander gegenüberliegenden Seitenflächen eine mit der Tragflächenprofilierung der Lagersteine zusammenpassende Gegenprofilierung besitzen, wobei sich der Mittelsteinquerschnitt in Richtung auf das Innere des auszukleidenden, Raumes (2) verjüngt und die Mittelsteine zwischen zwei einander benachbarten Lagersteinreihen dicht eingesetzt sind,
dadurch gekennzeichnet,
daß jeder Mittelstein (7) außer an seinen den Lagersteinen (4) zugewandten Seitenflächen (7a, 7b) an seinen rechtwinklig dazu verlaufenden Seitenflächen (7c, 7d) eine zweite Gegenprofilierung aufweist, wobei er im wesentlichen die Form eines Pyramidenstumpfes besitzt, dessen kleine Grundfläche (7f) in das Innere des auszukleidenden Raumes (2) weist, und daß zwischen je zwei in einer Reihe einander benachbarten Mittelsteinen (7) einerseits und zwischen den entsprechenden Lagersteinen (4) andererseits je ein Tragstein (6) dichtend angeordnet ist, dessen den Lagersteinen (4) zugewandten ersten Seitenflächen (6a, 6b) eine der Tragflächenprofilierung (12) dieser Lagersteine angepaßte Profilierung und dessen den Mittelsteinen (7) zugewandten zweiten Seitenflächen (6c, 6d) eine den zweiten Gegenprofilierungen dieser Mittelsteine angepaßte Tragflächenprofilierung aufweisen.

2. Decken- und Wandkonstruktion nach Anspruch 1, dadurch gekennzeichnet, daß jeder Mittelstein (7) die Form eines geraden Pyramidenstumpfes mit quadratischen Grundflächen (7e, 7f) besitzt.

3. Decken- und Wandkonstruktion nach Anspruch 1, dadurch gekennzeichnet, daß der Querschnitt jedes Tragsteines (6) sich in der zwischen den Lagersteinen (4) verlaufenden Querschnittsrichtung zum Innern des zu verkleidenden Raumes (2) verjüngt, während er sich in der zwischen den Mittelsteinen (7) verlaufenden Querschnittsrichtung nach der Außenseite des zu verkleidenden Raumes verjüngt.

4. Decken- und Wandkonstruktion nach Anspruch 1, dadurch gekennzeichnet, daß die Lagersteine (4), die Mittelsteine (7) und die Tragsteine (6) dieselbe Höhe (H) aufweisen, zumindest im mittleren Höhenbereich auf derselben Höhe liegende, aufeinander abgestimmte horizontale Tragflächen (13) innerhalb ihrer Profilierungen besitzen und mit ihren dem Innern des auszukleidenden Raumes (2) zugewandten Innenseiten bündig zueinander angeordnet sind.

5. Decken- und Wandkonstruktion nach Anspruch 1, dadurch gekennzeichnet, daß die Lagersteine (4) an ihrer den Mittelsteinen (7) entgegengesetzten Seitenfläche eine offene Aussparung (9) zum Eingriff eines Seitenflansches (8a, 8b) der zugehörigen Halterungsschiene (3) aufweisen, wobei die Halterungsschienen in ihren mit den Lagersteinen in Eingriff stehenden Endabschnitten T-förmig mit zwei Seitenflanschen (8a, 8b) ausgebildet sind.

6. Decken- und Wandkonstruktion nach Anspruch 1, dadurch gekennzeichnet, daß die Lagersteine (4) einer Reihe (5a, 5b) an ihren einander zugewandten Seitenflächen ineinandergreifende Nut- und Federausbildungen (10) aufweisen.

## Claims

1. Ceiling and wall construction for gas-tight lining of a chamber which is exposed to high temperatures, containing parallel support bars (3) extending at a distance from one another, bearing bricks (4) which are supported on these support bars, from parallel rows of bearing bricks at a distance from one another and have a bearing surface profile (12) on their side surfaces facing away from the support bars, and central bricks (7) which are rectangular in plan view and have a mating profile on two opposing side surfaces which fits together with the bearing surface profile of the bearing bricks, in which the cross-section of the central bricks tapers in the direction of the interior of the chamber (2) to be lined and the central bricks are inserted tightly between two adjacent rows of bearing bricks, characterised in that apart from its side surfaces (7a, 7b) facing the bearing bricks (4), each central brick (7) has on its side surfaces (7c, 7d) running at right angles thereto a second mating profile and essentially has the shape of a truncated pyramid, the small base surface of which (7f) faces into the interior of the chamber (2) to be lined, and a support brick (6) is arranged on the one hand between each pair of central bricks (7) adjacent to one another in a row and on the other hand between the corresponding bearing bricks (4), the first side surfaces (6a, 6b) of the said support brick (6) facing the bearing bricks (4) having a profile adapted to the bearing surface profile (12) of these bearing bricks and the second side surfaces (6c, 6d) of the said support brick (6) facing the central bricks (7) having a bearing surface profile adapted to the second mating profile of these central bricks.

2. Ceiling and wall construction as claimed in claim 1, characterised in that each central brick (7) has the shape of a straight truncated pyramid with square base surfaces (7e, 7f).

3. Ceiling and wall construction as claimed in claim 1, characterised in that the cross-section of each support brick (6) tapers towards the interior of the chamber (2) to be lined in the cross-sectional direction running between the bearing bricks (4), whilst in the cross-sectional direction running between the central bricks (7) it tapers towards the exterior of the chamber to be lined.

4. Ceiling and wall construction as claimed in claim 1, characterised in that the bearing bricks (4), the central bricks (7) and the support bricks (6) have the same height (H), at least in the central height region have horizontal bearing surface profiles (13) harmonised with each other and lying at the same height within their profiles, and are arranged with their inner surfaces facing the interior of the chamber (2) to be lined flush with each other.

5. Ceiling and wall construction as claimed in claim 1, characterised in that the bearing bricks (4) have on their side surface facing away from the central bricks (7) an open recess (9) for engagement of a side flange (8a, 8b) of the corresponding support bar (3), the support bars being constructed in their end sections which engage with the bearing bricks in a T shape with two side flanges (8a, 8b).

6. Ceiling and wall construction as claimed in claim 1, characterised in that the bearing bricks (4) of a row (5a, 5b) have interengaging tongue-and-groove constructions (10) on their side surfaces facing one another.

## Revendications

1. Construction de plafond ou toit et de mur de revêtement hermétique d'une enceinte ou chambre exposée à des températures élevées, comprenant des barres profilées de fixation (3) qui sont parallèles et placées à distance les unes des autres, des briques d'assise (4) supportées par ces barres, formant des rangées parallèles et placées à distance les unes des autres et présentant un profilage de surface de support (12) sur les surfaces latérales tournées à l'opposé des barres profilées, ainsi que des briques intermédiaires (7) qui sont rectangulaires en vue en plan et qui présentent sur deux surfaces latérales tournées à l'opposé l'une de l'autre un contre-profilage complémentaire du profilage de surfaces de support des briques d'assise, la section des briques intermédiaires se rétrécissant vers l'intérieur de l'enceinte (2) devant être revêtue et ces briqes intermédiaires étant ajustées de manière hermétique entre deux rangées voisines de briques d'assise,
caractérisée en ce que,
chaque brique intermédiaire (7) comporte non seulement sur les surfaces latérales (7a, 7b) tournées vers les briques d'assise (4), mais également sur les surfaces latérales (7c, 7d) qui sont perpendiculaires aux précédentes, un second contre-profilage, de sorte qu'elle a essentiellement la forme d'un tronc de pyramide dont la petite surface de base (7f) est tournée vers l'intérieur de l'enceinte (2) devant être revétue et une brique porteuse (6) est disposée de manière hermétique d'une part entre deux briques intermédiaires voisines (7) disposées en rangée et d'autre part entre les briques d'assise correspondantes (4), les premières surfaces latérales (6a, 6b), tournées vers les briques d'assise (4), de chaque brique porteuse (6) comportant un profilage complémentaire du profilage (12) des surfaces de support de ces briques d'assise, tandis que les secondes surfaces latérales (6c, 6d) de chaque brique porteuse (6), tournées vers les briques intermédiaires (7), comportent un profilage de surface porteuse complémentaire du second contre-profilage de ces briques intermédiaires.

2. Construction de toit et de mur selon la revendication 1, caractérisée en ce que chaque brique intermédiaire (7) a la forme d'un tronc de pyramide droite dont les surfaces de base (7e, 7f) sont carrées.

3. Construction de toit et de mur selon la revendication 1, caractérisée en ce que la section de chaque brique porteuse (6) se rétrécit vers l'intérieur de la chambre ou enceinte devant être revêtue dans la direction orientée entre les briques d'assise (4), tandis qu'elle se rétrécit vers le côté extérieur de ladite chambre ou enceinte dans la direction orientée entre les briques intermédiaires (7).

4. Construction de toit et de mur selon la revendication 1, caractérisée en ce que les briques d'assise (4), les briques intermédiaires (7) et les briques porteuses (6) ont la même hauteur (H), comportent à l'intérieur de leurs profilages des surfaces de portée horizontales (13) complémentaires les unes des autres, au moins à mi-hauteur et au même niveau et leurs côtés intérieurs tournés vers l'intérieur de la chambre ou enceinte devant être revêtue (2) sont à fleur les uns des autres.

5. Construction de toit et de mur selon la revendication 1, caractérisée en ce que les briques d'assise (4) présentent sur leur surface latérale tournée à l'opposé des briques intermédiaires (7) un évidement ouvert (9) destiné à se placer sur une aile latérale (8a, 8b) des barres profilées correspondantes de fixation (3), ces barres ayant à leur extrémité s'engageant dans les briques d'assise une forme en T présentant deux ailes latérales (8a, 8b).

6. Construction de toit et de mur selon la revendication 1, caractérisée en ce que les briques d'assise (4) d'une rangée (5a, 5b) comportent sur leurs surfaces latérales tournées l'une vers l'autre des structures (10) en rainures et languettes s'imbriquant les unes dans les autres.
